# EUROPÄISCHE PATENTSCHRIFT

(11) **EP 0 294 743 B1**
(45) Veröffentlichungstag und Bekanntmachung des Hinweises auf die Patenterteilung: **16.10.1991**
(21) Anmeldenummer: 88109000.5
(22) Anmeldetag: 06.06.1988
(51) Int. Cl.: B28B 1/26, B28B 7/34

(54) **Giessform für Sanitärgegenstände und Verfahren zum Herstellen einer solchen Giessform**
Casting mould for sanitary articles and process for making such a mould
Moule de coulage pour éléments sanitaires et procédé de fabrication d'un tel moule

(30) Priorität: 12.06.1987 DE 3719700
(43) Veröffentlichungstag der Anmeldung: 14.12.1988
(73) Patentinhaber: Erich Netzsch GmbH & Co. Holding KG, D-95100 Selb (DE)
(72) Erfinder: Wegmann, Reinhard, I-37135 Verona (IT)
(74) Vertreter: von Hellfeld, Axel, Dr. Dipl.-Phys.

(56) Entgegenhaltungen:
- EP-A- 0 234 360
- DD-A- 156 955
- DE-A- 3 502 348
- FR-A- 2 457 753
- GB-A- 1 485 852

## Beschreibung

Die Erfindung betrifft ein Verfahren zum Herstellen einer Gießform, mit der insbesondere Sanitärgegenstände herstellbar sind, sowie die hergestellte Gießform.

Aus der DE-OS 33 10 771 ist eine Gießform mit mehrschichtigem Aufbau bekannt. Die Schichten bestehen jeweils aus Mischungen eines Kunstharzes, wie Styrolharz, Urethanharz oder Phenolharz, mit einem Granulat aus anorganischem Material, wie Siliciumdioxid, Feldspat oder Aluminiumoxid. Die dem zu gießenden Sanitärgegenstand zugekehrte Oberflächenschicht ist feinporös, d. h. hat eine Kapillarstruktur mit sehr kleinem Kapillardurchmesser im Bereich von weniger als 10 µm Durchmesser. Diese feinporöse Oberflächenschicht geht in eine darunter liegende grobporöse Schicht über, die ebenfalls aus einem Granulat/Kunstharz-Gemisch besteht, wobei der Kapillardurchmesser größer als in der Oberflächenschicht ist und im Bereich von 50 bis 200 µm liegt.

Bei einem anderen Ausführungsbeispiel der DE-OS 33 10 771 sind nicht mehrere Kunstharz/Granulat-Schichten unterschiedlicher Porösität vorgesehen, vielmehr ist eine einzige Oberflächenschicht mit Kapillarstruktur direkt auf einen Formträger aufgebracht, in dem eine Vielzahl von Kanälen ausgebildet sind.

Bei den vorstehend genannten Gießformen sind insbesondere ein schneller Verschleiß und hohe Herstellungskosten von Nachteil.

Aus der GB-PS 14 85 852 ist ein Verfahren zum Herstellen von Metall-Gießformen bekannt, bei dem keine vergrößerte Form des mit der Gießform herzustellenden Gegenstandes verwendet wird.

Aus der DE 35 02 348 A1 sind ein Verfahren zum Herstellen einer Gießform sowie eine solche Gießform bekannt, bei denen eine feinporige vordere Schicht aus Kunststoff vorgesehen ist, die am herzustellenden Gegenstand anliegt und an die sich eine grobporige mittlere Schicht aus Sintermetall sowie eine dichte rückwärtige Schicht aus Kunststoff anschließen. Die Verwendung von porösem Sintermetall ist aufwendig und kostenungünstig.

Der Erfindung liegt die Aufgabe zugrunde, ein kostengünstiges Verfahren zum Herstellen einer Gießform anzugeben, mit der insbesondere Sanitärgegenstände herstellbar sind. Die erfindungsgemäß hergestellte Gießform soll darüberhinaus vielfach verwendbar sein, wobei die hier mit hergestellten Sanitärgegenstände eine gute Qualität und insbesondere eine gute Oberflächenstruktur aufweisen sollen.

Das erfindungsgemäße Verfahren zum Herstellen einer solchen Gießform ist im Patentanspruch 1 beschrieben.

Der Patentanspruch 5 beschreibt eine Gießform, welche die vorstehende Aufgabe löst.

Vorteilhafte Ausgestaltungen des erfindungsgemäßen Verfahrens bzw. der erfindungsgemäßen Gießform sind in den abhängigen Ansprüchen beschrieben.

In einer bevorzugten Ausgestaltung des erfindungsgemäßen Verfahrens ist vorgesehen, daß die verwendeten zweiten und dritten Behälter identisch sind oder zumindest gleiche Größe haben.

Während derjenigen Verfahrensschritte, in denen eine Granulat/ Kunstharz-Mischung aufgebracht wird, wird in an sich bekannter Weise eine Vibration durchgeführt.

Bei einer gemäß dem erfindungsgemäßen Verfahren hergestellten Gießform genügt ein einziges Rohr, in dessen Mantel Öffnungen vorgesehen sind und welches beide Schichten aus Granulat/Kunstharz-Gemischen durchsetzt, um sowohl eine Trocknung und Aushärtung mittels Evakuierens als auch eine Ablösung der Zwischenform von der Gießform mittels Überdruck zu ermöglichen.
- eine mit der zweiten Schicht verbundene dritte, nicht-poröse Schicht.

Die erste, feinporige Schicht aus Kunstharz/Granulat-Gemisch weist eine Korngröße im Bereich von 0,4 bis 2,0, bevorzugt 0,7 bis 1,3 mm Durchmesser auf. Bei Korngrößen in diesem Bereich ist die Diffusionsbreite, mit welcher der Kunststoff oder Gips der inneren Schicht in die erste Schicht aus Kunstharz/Granulat-Gemisch eintritt, nicht zu groß oder zu klein.

Die zweite, grobporige Schicht aus Kunstharz/Granulat-Gemisch weist bevorzugt eine Korngröße bis zu 6 mm Durchmesser auf. Beim Aushärten verbinden sich die erste und die zweite Schicht aus Kunstharz/Granulat-Gemisch.

Nachfolgend wird ein Ausführungsbeispiel der Erfindung anhand der Zeichnungen näher erläutert.

Die Fig. 1 bis 7 zeigen nacheinander die einzelnen Verfahrensschritte zum Herstellen einer erfindungsgemäßen Gießform.

Gemäß Fig. l wird zunächst eine vergrößerte Zwischenform 10 des mit der Gießform herzustellenden Sanitärgegenstandes in an sich bekannter Weise erzeugt. Die in Fig. 1 gezeigte, vergrößerte Zwischenform 10 entspricht also bis auf eine geringe Vergrößerung von z. B. 1 cm dem Sanitärgegenstand, der mit einer Gießform hergestellt werden soll.

Die vergrößerte Zwischenform 10 wird mit ihrem Fuß 10a auf einen Vibrator (nicht gezeigt) aufgesetzt. Ein Behälter 12 wird ebenfalls auf dem Vibrator positioniert und zwar derart, daß er die vergrößerte Zwischenform 10 mit Abstand umfängt. In den Fig. sind noch an sich bekannte Entlüftungsrohre 13 und Beschickungsrohre 15 gezeichnet, die aber kein wesentliches Merkmal der Erfindung sind. Gemäß Fig. 2 wird zunächst eine erste, feinporöse Schicht 14 aus mit Kunstharz gemischtem Granulat gleichmäßig auf die vergrößerte Zwischenform 10 aufgespachtelt. Die erste, feinporöse Schicht 14 weist eine Korngröße im Bereich von 0,4 bis 2,0 mm Durchmesser auf und hat eine Stärke von 2 bis 3 cm. Geeignete Kunstharze und Granulate sind bekannt, z. B. aus der DE-OS 33 10 771.

Nachdem die erste, feinporige Schicht 14 aus Kunstharz/Granulat-Gemisch auf die vergrößerte Zwischenform 10 aufgetragen ist, wird ein Rohr 32, in dessen Mantelung Löcher vorgesehen sind, teilweise in die erste, feinporöse Schicht eingedrückt.

Die Aufbringung der ersten, feinporösen Kunstharz/Granulat-Schicht 14 auf die vergrößerte Zwischenform erfolgt bei betätigtem Vibrator.

Gemäß Fig. 3 wird auf die erste, feinporige Kunstharz/Granulat-Schicht 14 eine zweite Schicht 16 aus mit Kunstharz gemischtem Granulat aufgebracht, wobei das Granulat der zweiten Schicht 16 eine Korngröße aufweist, die größer ist als die des Granulats der ersten Schicht 14; beim dargestellten Ausführungsbeispiel hat die zweite Schicht eine Korngröße im Bereich von bis zu 6 mm Durchmesser.

Wie Fig. 3 zu entnehmen ist, erfolgt die Aufbringung der zweiten Schicht 16 derart, daß der erste Behälter 12 aufgefüllt wird. Dabei befinden sich die ersten und zweiten Schichten 14 bzw. 16 in nassem Zustand, so daß sie sich an ihrer Berührungsfläche verbinden.

Das Rohr 32 ist derart positioniert, daß es sowohl die erste Schicht 14 als auch die zweite Schicht 16 durchsetzt.

Sodann werden die ersten und zweiten Schichten 14, 16 soweit ausgehärtet, daß sie weitgehend formstabil sind. Der erste Behälter 12 gemäß den Fig. 1 bis 3 wird dann entfernt und durch einen zweiten, größeren Behälter 18 ersetzt, der in den Verfahrensschritten gemäß den Fig. 4 bis 7 Verwendung findet. Zwischen dem aus den Schichten 14 und 16 gebildeten Formkörper und dem zweiten Behälter 18 bleibt ein Freiraum, der mit einer dritten Schicht 20 (Fig. 4) aus nicht-porösem Sand/Kunstharz-Gemisch gefüllt wird. Die undurchlässige dritte Schicht 20 umschließt somit vollständig die beiden inneren Schichten 14, 16.

Sodann werden die ersten, zweiten und dritten Schichten 14, 16, 20 in bekannter Weise ausgehärtet, so daß sie einen zusammenhängenden Block 36 bilden. Dieser Block 36 aus den Schichten 14, 16, 20, wird aus dem Behälter 18 entfernt, wobei er von der vergrößerten Zwischenform 10 gelöst wird. Der Block 36 wird dann gemäß den in den Fig. 5 bis 7 illustrierten weiteren Verfahrensschritten zu einer fertigen Gießform weiterverarbeitet.

Hierzu wird zunächst gemäß Fig. 5 ein weiterer Behälter 18′, welcher beim dargestellten Ausführungsbeispiel mit dem Behälter 18 gemäß Fig. 4 identisch ist, über einer endgültigen Zwischenform 10′ positioniert. Die endgültige Zwischenform 10′ ist im Unterschied zur vergrößerten Zwischenform 10 nicht größer als der mit der Gießform herzustellende Sanitärgegenstand, sondern entspricht diesem. Auf dem Fuß 10a′ der endgültigen Zwischenform 10′ werden Abstandsstücke (nicht gezeigt) positioniert. Sodann wird gemäß Fig. 6 eine vorgegebene Menge flüssigen Kunstharzes 30 in den unten geschlossenen Behälter 18′ eingegeben. Bei dem flüssigen Kunstharz 30 handelt es sich um ein solches, welches nach einem Aushärten feinporös ist.

In den Behälter 18′ mit flüssigem Kunstharz 30 wird von oben der Block 36 aus den Schichten 14, 16 und 20 eingeführt, bis er auf die (nicht gezeigten) Abstandsstücke, welche auf dem Fuß 10a′ der endgültigen Zwischenform 10′ stehen, aufsetzt. Dabei verdrängt gemäß Fig. 7 der Block 36 das flüssige Kunstharz 30, welches sich in dem Freiraum zwischen der endgültigen Zwischenform 10′ und der ersten Schicht 14 gleichmässig über die gesamte Oberfläche der Zwischenform 10′ verteilt. Der Freiraum zwischen der Zwischenform 10′ und der ersten Schicht 14 entspricht der Vergrößerung der vergrößerten Zwischenform 10 gegenüber der endgültigen Zwischenform 10′. Überschüssiger Kunststoff wird über das Entlüftungsrohr 13 abgeführt.

Sodann wird eine Aushärtung durchgeführt, wobei die fertige Gießform, bestehend aus den Schichten 30, 14, 16 und 20 gebildet wird. Die fertige Gießform wird von der Zwischenform 10′ und aus dem Behälter 18′ (zuvor ist in bekannter Weise ein Trennmittel auf die Zwischenform 10′ aufgebracht worden) entfernt und steht als Teilform für die Herstellung eines Sanitärgegenstandes zur Verfügung.

Eine weitere, bezüglich des Sanitärgegenstandes innenseitige Teilform wird entsprechend hergestellt.

Statt der oben beschriebenen porösen Kunststoffschicht 30 kann auch eine Gipsschicht verwendet werden. Die Gipsschicht ersetzt also die poröse Kunststoffschicht 30. Sie wird in gleicher Weise wie die Kunststoffschicht aufgetragen und mit den drei ausgehärteten Schichten 14, 16 und 20 verbunden. Als Material für die Gipsschicht kommt ein handelsüblicher Hartgips zur Verwendung. Durch die Ersetzung der porösen Kunststoffschicht 30 durch eine Gipsschicht werden insbesondere Kosten eingespart.

## Patentansprüche

1. Verfahren zum Herstellen einer Gießform, mit der insbesondere Sanitärgegenstände, wie Waschbecken, herstellbar sind, unter Verwendung von zumindest drei Schichten, die ausgehärtet werden, mit folgenden Schritten:
- auf eine vergrößerte Zwischenform (10) des Sanitärgegenstandes wird eine erste, feinporöse Schicht (14) aus mit Kunstharz gemischtem Granulat aufgetragen,
- auf die erste, feinporöse Schicht (14) im nassen Zustand wird eine zweite, grobporöse Schicht (16) aus mit Kunstharz gemischtem Granulat aufgetragen,
- auf die zweite Schicht (16) im nassen Zustand wird eine im wesentlichen unporöse Kunststoffschicht (20) aufgebracht,
- die drei Schichten (14, 16, 20) werden ausgehärtet, und
- auf die unbeschichtete Seite der ersten Schicht (14) wird eine poröse Kunststoffschicht (30) oder eine Gipsschicht aufgebracht.

2. Verfahren nach Anspruch 1,
dadurch **gekennzeichnet,** daß die vergrößerte Zwischenform (10) auf einem Vibrator positioniert wird und daß zumindest während des Aufbringens der Schichten eine Vibration durchgeführt wird.

3. Verfahren nach einem der Ansprüche 1 oder 2,
dadurch **gekennzeichnet,** daß während des Aufbringens der Schichten ein Öffnungen aufweisender Hohlkörper (32) derart positioniert wird, daß er die erste Schicht (14) und die zweite Schicht (16) durchsetzt.

4. Verfahren nach einem der Ansprüche 1 bis 3,
dadurch **gekennzeichnet,** daß zum Aufbringen der inneren Schicht (30) eine endgültige Zwischenform in einem Behälter eingebracht wird, daß in den Behälter eine vorgegebene Menge Kunstharz gegeben wird und daß dann der Block (36) aus der ersten, zweiten und dritten Schicht (14, 16, 20) in den Behälter (18') eingeführt wird, wobei sich der flüssige Kunststoff in einem Freiraum (38) zwischen dem Block (36) und der endgültigen Zwischenform (10') gleichmäßig verteilt.

5. Gießform zum Herstellen von insbesondere Sanitärgegenständen, wie Waschbecken, mit zumindest drei Schichten unterschiedlichen Materials,
**gekennzeichnet** durch
- eine innere, dem herzustellenden Sanitärgegenstand zugekehrte Schicht (30) aus porösem Kunststoff oder Gips,
- eine mit der inneren Schicht (30) verbundene erste feinporige Schicht (14) aus einem Kunstharz/Granulat-Gemisch, sowie zumindest
- eine mit der ersten Schicht (14) verbundene zweite Schicht (16) aus einem grobporigen Kunstharz/Granulat-Gemisch.

6. Gießform nach Anspruch 5,
dadurch **gekennzeichnet,** daß eine weitere, mit der zweiten Schicht (16) verbundene dritte Schicht (20) vorgesehen ist, die nichtporös ist.

7. Gießform nach einem der Ansprüche 5 oder 6,
dadurch **gekennzeichnet,** daß die innere Schicht (30) aus porösem Kunststoff oder Gips eine Stärke von zumindest 1 cm aufweist.

8. Gießform nach einem der Ansprüche 5 bis 7,
dadurch **gekennzeichnet,** daß die erste Schicht (14) aus einem Granulat mit einer Korngröße von 0,4 bis 2,0 mm Durchmesser gebildet ist.

9. Gießform nach einem der Ansprüche 5 bis 8,
dadurch **gekennzeichnet,** daß die zweite Schicht aus einem Granulat mit einer Korngröße von 3 bis 6 mm Durchmesser gebildet ist.

## Claims

1. Method of producing a casting mould, especially for the manufacture of sanitary articles, such as hand basins, using at least three layers to be cured, the method comprising the following steps:
- application of a first, fine-porous layer (14), made from a mixture of granulate and resin, to an enlarged intermediate model (10) of said sanitary article,
- application of a second, gross-porous layer (16), made from a mixture of granulate and resin, to the still wet first, fine-porous layer (14),
- application of a generally non-porous plastics layer (20) to the still wet second layer (16),
- curing the three layers (14, 16, 20), and
- application of a porous plastics layer (30) or a plaster layer to the uncoated side of the first layer (14).

2. The method of claim 1,
**characterized** in that the enlarged intermediate model (10) is placed on a vibrator, and in that vibrations are generated at least during the application of said layers.

3. The method according to any of claims 1 or 2,
**characterized** in that during the application of said layers, a hollow body (32) provided with apertures is placed into a position such that it penetrates the first layer (14) and the second layer (16).

4. The method according to any of claims 1 to 3,
**characterized** in that for the application of the inner layer (30), a final intermediate model is placed into a vessel, in that a given quantity of resin is filled into the vessel, and in that the block (36) consisting of the first, the second and the third layer (14, 16, 20) is thereafter introduced into the vessel (18'), whereby the fluid plastics is uniformly distributed throughout a clearance (38) between the block (36) and the final intermediate model (10').

5. Casting mould for the manufacture especially of sanitary articles, such as hand basins, having at least three layers of different materials,
**characterized** by
- an inner layer (30) from porous plastics or plaster which faces the sanitary article to be manufactured,
- a first, fine-porous layer (14), made from a mixture of resin and granulate, which is bonded to the inner layer (30), as well as at least
- a second layer (16), made from a gross-porous mixture of resin and granulate, which is bonded to the first layer (14).

6. Casting mould according to claim 5,
**characterized** in that provision is made of another, third layer (20), bonded to the second layer (16), and which is not porous.

7. Casting mould according to any of claims 5 or 6,
**characterized** in that the inner layer (30), made from porous plastics or plaster, has a thickness of at least 1 cm.

8. Casting mould according to any of claims 5 to 7,
**characterized** in that the first layer (14) is made from granulates of a grain size ranging from 0,4 to 2,0 mm in diameter.

9. Casting mould according to any of claims 5 to 8,
**characterized** in that the second layer is made from granulates of a grain size ranging from 3 to 6 mm in diameter.

## Revendications

1. Procédé pour la fabrication d'un moule à fondre. destiné spécialement à la manufacture d'articles sanitaires, tels que des lavabos à main, en utilisant au moins trois couches à cuire, ledit procédé comprenant les phases suivantes:
- application d'une première couche (14), à pores fins, faite d'un mélange de granulé avec de la résine, sur un modèle intermédiaire agrandi (10) de l'article sanitaire,
- application d'une deuxième couche, à pores grossiers, fait d'un mélange de granulé avec de la résine, sur la première couche (14) toujours humide, à pores fins,
- application d'une couche en plastique sensiblement non poreuse (20) sur la deuxième couche (16) toujours humide,
- cuisson des trois couches (14, 16, 20), et
- application d'une couche poreuse en plastique (30) ou d'une couche de plâtre sur le côté non enduite de la première couche (14).

2. Procédé selon la revendication 1,
**caractérisé** en ce que le modèle intermédiaire agrandi (10) est mis en place sur un vibrateur, et en ce que des vibrations sont produites au moins pendant l'application des couches.

3. Procédé selon l'une quelconque des revendications 1 ou 2,
**caractérisé** en ce que, pendant l'application des couches, un corps creux (32), munis d'ouvertures, est mis en place dans une telle position qu'il pénètre la première couche (14) et la deuxième couche (16).

4. Procédé selon l'une quelconque des revendications 1 à 3,
**caractérisé** en ce que, pour l'application de la couche intérieure (30), un modèle intermédiaire final est mis en place dans un récipient, en ce qu'une quantité donnée de résine est remplie dans le récipient, et en ce que, après, le bloc (36) consistant de la première, de la deuxième et de la troisième couche (14, 16, 20) est introduit dans le récipient (18'), moyen par lequel le plastique fluide est réparti uniformément dans un interstice (38) existant entre le bloc (36) et le modèle intermédiaire final (10').

5. Moule à fondre, destiné à la manufacture spécialement d'articles sanitaires, tels que des lavabos à main, ayant au moins trois couches faites de matériaux différents,
**caractérisé** par
- une couche intérieure (30), faite d'un plastique poreux ou de plâtre, et tournée vers l'article sanitaire à manufacturer,
- une première couche (14), à pores fins, faite d'un mélange résine/granulé, et liée à la couche intérieure (30), ainsi que, au moins,
- une deuxième couche (16), faite d'un mélange résine/ granulé, à pores grossiers, et liée à la première couche (14).

6. Moule à fondre selon la revendication 5,
**caractérisé** en ce que l'on a prévu une autre, troisième couche (20), liée à la deuxième couche (16), et qui n'est pas poreuse.

7. Moule à fondre selon l'une quelconque des revendications 5 ou 6,
**caractérisé** en ce que la couche intérieure (30), faite d'un plastique poreux ou de plâtre, a une épaisseur de 1 cm, au moins.

8. Moule à fondre selon l'une quelconque des revendications 5 à 7,
**caractérisé** en ce que la première couche (14) est formée d'un granulé ayant une granulométrie comprise entre 0,4 et 2,0 mm au diamètre.

9. Moule à fondre selon l'une quelconque des revendications 5 à 8,
**caractérisé** en ce que la deuxième couche est formée d'un granulé ayant une granulométrie comprise entre 3 et 6 mm au diamètre.
